# FASCICULE DE BREVET EUROPEEN

(11) **EP 0 198 779 B1**
(45) Date de publication et mention de la délivrance du brevet: **26.06.1991**
(21) Numéro de dépôt: 86430010.8
(22) Date de dépôt: 14.04.1986
(51) Int. Cl.: B21D 5/06, B21D 11/06

(54) **Dispositif de filière pour former du tube à partir d'un ruban métallique**
Zieheisenvorrichtung zum Formen von Rohren aus einem Metallband
Drawing device for forming a tube starting from a metal strip

(30) Priorité: 17.04.1985 FR 8505914
(43) Date de publication de la demande: 22.10.1986
(73) Titulaire: Shahum, Christian, F-13008 Marseille (FR)
(72) Inventeur: Ketanedjian, Annie, épouse Shahum, F-13008 - Marseille (FR)
(74) Mandataire: Moretti, René

(56) Documents cités:
- DE-C- 597 120
- DE-C- 670 145
- FR-A- 2 507 447
- US-A- 2 229 149
- US-A- 3 001 569
- US-A- 3 225 579
- US-A- 3 415 089
- US-A- 3 970 233

## Description

La présente invention a pour objet un dispositif de filière pour former du tube à partir d'un ruban métallique.

Le secteur technique de l'invention est celui des outillages entrant dans la fabrication d'objets tubulaires notamment des articles de bijouterie ou similaires.

On connaît les filières avec lesquelles on étire le métal dans le but de le transformer en fil d'une section déterminée.

On connaît également des dispositifs pour fabriquer du tube par roulage au moyens de galets formeurs

On connaît encore des machines pour former des éléments de tubes au moyen d'une filière.

US-A-2 229 149 a pour objet une machine selon le préambule de la revendication 1 pour fabriquer des chaînes ornementales, le Brevet DE-C- 597 120 est relatif à un dispositif pour fabriquer des tubes à partir de tôles, mais ces brevets mettent en oeuvre des techniques différentes de celle proposée par la présente invention.

L'objectif à atteindre est la fabrication de tubes droits ou courbes, à partir d'un ruban de métal ou en alliage de métaux communs ou précieux, réalisés en une seule passe par traction dudit ruban au moyen d'un outillage assurant la jonction des bords retournés du ruban selon une ligne parfaitement droite.

Un autre objectif est de réaliser un tube par traction mécanique du ruban en cours de formation dans le but d'obtenir du tube enroulé de façon circulaire, ovale ou autre...

Ces objectifs sont atteints par le dispositif de filière selon l'invention pour former du tube à partir d'un ruban métallique comportant un bloc de filière comprenant un conduit longitudinal ayant un orifice d'entrée de plus grande section et un orifice de sortie de plus petite section et dont les génératrices convergent de l'orifice d'entrée vers l'orifice de sortie, dont le ruban est passé à travers ledit conduit en vue de sa transformation en tube, lequel est issu dudit orifice de sortie à la forme de cet orifice et sous l'effet d'une traction exercée sur le ruban en cours de transformation, caractérisé en ce que ledit bloc de filière comporte un aileron de guidage s'étendant sur tout ou partie de la longueur du conduit et faisant saillie à l'intérieur de celui-ci, lequel aileron est parallèle à l'axe longitudinal dudit conduit et a pour fonction de guider les bords retournés du ruban métallique lors de sa traction en vue d'obtenir la jointure desdits bords de façon parfaitement rectiligne.

Selon un mode de réalisation dont ledit bloc est d'une section droite polygonale et dont l'orifice d'entrée et l'orifice de sortie du conduit débouche sur deux faces planes parallèles entre elles et perpendiculaires à l'axe longitudinal dudit bloc, ledit aileron de guidage prend naissance à la périphérie de l'orifice de sortie et est d'une hauteur nulle au droit de cet orifice et s'étend vers l'intérieur du conduit en progressant en hauteur, le bord longitudinal de l'aileron étant sensiblement perpendiculaire auxdites faces planes du bloc où débouchent lesdits orifices.

Selon un autre mode de réalisation, le bloc de filière comporte à l'intérieur du conduit, une tige de guidage constituant une âme fixe, coaxiale au conduit et portée par une plaque-support fixée à la partie du bloc où débouche l'orifice d'entrée du conduit et dont l'extrémité libre de ladite âme s'étend légèrement à l'extérieur de l'orifice de sortie du conduit et est d'un contour externe parallèle au contour interne dudit orifice, un espace sensiblement égal à l'épaisseur du ruban métallique étant réservé entre l'âme et l'orifice de sortie du conduit.

L'angle formé par la paroi du conduit et la face où débouche l'orifice de sortie du bloc de filière est adouci pour éviter tout arrachement de métal au cours de la traction exercée sur le ruban.

Selon l'invention, dans laquelle ledit bloc de filière est monté de façon amovible sur un chariot déplaçable horizontalement devant un mandrin horizontal entraîné en rotation par des moyens moteurs et autour duquel mandrin s'enroule le tube, issu du bloc de filière, sensiblement perpendiculairement à la face du bloc où débouche l'orifice de sortie du conduit, le chariot est monté pivotant autour d'un axe horizontal parallèle au mandrin et comporte des moyens pour le positionner en inclinaison, de telle sorte que le tube issu du bloc de filière tangente ledit mandrin.

Lesdits moyens d'entraînement consistent en un moto-réducteur ou un moto-réducteur-variateur fixé à un socle rectangulaire dont l'arbre de sortie du réducteur s'étend horizontalement et ledit socle comporte, en face de l'arbre de sortie, une poupée fixe comportant une pointe coaxiale audit arbre de sortie du réducteur et en ce que le mandrin est placé de façon amovible entre ledit réducteur et en ce que le mandrin est placé de façon amovible entre ledit réducteur et ladite poupée, est calé en rotation par une de ses extrémités sur l'arbre de sortie du réducteur et est supporté à son autre extrémité par ladite pointe, laquelle est montée déplaçable suivant son axe longitudinal dans un logement horizontal réservé dans ladite poupée, laquelle comporte des moyens pour immobiliser la pointe en position.

Ledit chariot est porté par un support monté réglable sur le socle pour pouvoir être rapproché ou éloigné du mandrin et comporte des moyens pour l'immobiliser en position par rapport au mandrin.

Ledit support se compose d'une plaque de base et de deux montants d'extrémités perpendiculaires à ladite plaque. Le chariot se compose d'une plaque-porte-filière comportant deux glissières qui coopèrent avec un ensemble de deux coulisses parallèles entre elles et ancrées dans deux pièces d'extrémités, ledit ensemble de coulisses étant monté pivotant autour de deux arbres horizontaux et coaxiaux et portés par lesdits montants d'extrémités du support.

Ledit ensemble de coulisses-porte-chariot est monté réglable en hauteur sur les deux montants du support, lesquels montants comportent des trous répartis sur leur hauteur et susceptibles de recevoir lesdits arbres autour desquels pivote ledit ensemble de coulisses.

Les moyens pour positionner en inclinaison le chariot et ledit ensemble de coulisses consistent en deux vis-butées vissées à l'extrémité de deux pattes-supports montées pivotantes dans le sens vertical sur l'un ou l'autre desdits montants du support et immobilisables en position, lesquelles vis-butées sont mises au contact de l'une ou l'autre des pièces d'extrémités dans lesquelles sont ancrées les coulisses et de part et d'autre de l'axe de pivotement dudit ensemble de coulisses.

Ledit mandrin comporte, à sa périphérie, une gorge enroulée en hélice à spires jointives et sur la longueur du mandrin, dont la section droite de la gorge correspond à celle du tube issu de la fillière.

Pour réaliser des objets tubulaires d'un contour elliptique, le mandrin comporte un noyau central sur lequel sont rapportées deux demi-coquilles d'un contour externe demi-elliptique et des moyens pour assembler les demi-coquilles et le noyau, lesquelles demi-coquilles en place sur ledit noyau sont espacées l'une de l'autre d'une distance sensiblement égale à la largeur du tube, de telle sorte qu'après enlèvement du noyau on puisse dégager du mandrin le tube enroulé en ellipse.

Pour l'accrochage du tube au mandrin, celui-ci comporte à l'une de ses extrémités, une mortaise radiale débouchant à sa périphérie et destinée à recevoir un taquet d'entraînement du tube issu du bloc de filière, lequel taquet comporte un trou dans lequel est passé le tube et des moyens pour fixer le tube au taquet.

Le dispositif de filière selon l'invention permet ainsi de réaliser du tube par roulage, sans allongement du ruban de métal ou en alliage de métaux communs ou précieux, avec une ligne de jonction des bords retournés du ruban parfaitement droite, sans vrillage ou autre défaut.

D'autres avantages et les caractéristiques de l'invention ressortiront encore à la lecture de la description suivante d'un dispositif de filière en référence au dessin annexé sur lequel :
- la figure 1 est une vue en perspective d'un bloc de filière vu du côté de l'orifice de sortie du conduit;
- la figure 2 est une vue en perspective d'un bloc de filière vu du côté de l'orifice d'entrée du conduit;
- la figure 3 est une vue en coupe longitudinale du bloc de filière illustrant le ruban métallique formé en pointe et mis en place dans le conduit avant l'opération de tirage du ruban en vue du formage du tube;
- la figure 4 est une vue en élévation/coupe partielle d'un bloc de filière comportant un aileron pour le guidage des bords retournés du ruban;
- la figure 4bis est une vue en coupe à plus grande échelle de l'orifice de sortie du bloc de filière;
- la figure 5 est une vue suivant F du bloc de filière de la figure 4;
- la figure 6 est une vue en élévation/coupe partielle d'un bloc de filière comportant à la fois un aileron de guidage et une âme interne au conduit en vue de réaliser notamment des tubes de section carrée ou rectangulaire;
- la figure 7 est une vue suivant F₁ du bloc de filière de la figure 6;
- la figure 8 est une vue en perspective d'un dispositif de filière selon l'invention;
- la figure 9 est une vue de dessus schématique du dispositif de la figure 8;
- la figure 10 est une vue en coupe selon la ligne X X de la figure 9;
- la figure 11 est une vue en élévation d'un mandrin pour réaliser des objets selon un contour elliptique;
- la figure 12 est une vue en coupe du mandrin selon la ligne XII XII de la figure 11;
- la figure 13 est une vue en élévation partielle d'un mandrin illustrant un taquet de tirage du tube, vu en coupe et dans un mode d'exécution;
- la figure 14 est une vue en élévation partielle d'un mandrin illustrant un taquet de tirage du tube, vu en coupe et dans un autre mode d'exécution.

On se reporte d'abord aux figures 1 et 2 du dessin qui illustrent un bloc de filière selon l'invention 1 dans un mode de réalisation. Celui-di se présente sous la forme d'un parallélépipède de section carrée.

On notera que ledit bloc pourrait adopter toute autre forme extérieure et ainsi être d'une section polygonale quelconque ou être même cylindrique. Ledit bloc 1 comporte, dans le sens de sa longueur, un conduit 1a comportant un orifice d'entrée de plus grande section 1b, par exemple circulaire qui débouche sur une face 1c du bloc et un orifice de sortie 1d,de plus petite section circulaire, qui débouche sur une autre face 1e, parallèle à ladite face 1c. Les orifices 1b/1d sont rejoints par des génératrices 1f qui convergent de l'orifice d'entrée 1b vers l'orifice de sortie, de telle sorte que le conduit est d'une forme tronconique.

Le bloc de filière est conçu pour communiquer au ruban métallique les formes les plus diverses, pour engendrer des tubes de toutes formes, par exemple d'une section droite circulaire, rectangulaire, carrée, triangulaire, en étoile, en forme de coeur ou autres.

La forme du tube est donnée par l'orifice de sortie 1d. L'orifice d'entrée dudit bloc est, dans un mode d'exécution, d'une section droite circulaire dont le diamètre est légèrement supérieur à la largeur du ruban métallique 2 qui est représenté en traits mixtes à la figure 2.

Dans le mode d'exécution représenté aux figures 1 et 2, le bloc de filière 1 comporte du côté de l'orifice d'entrée 1b et appliquées contre la face 1c du bloc, deux plaquettes rectangulaires 3/4, lesquelles plaquettes sont par exemple fixées au moyen de vis 5 vissées dans des trous taraudés réservés dans le bloc de filière. Ces plaquettes comportent des bords rectilignes 3a/4a qui sont espacés l'un de l'autre d'une distance d sensiblement égale à l'épaisseur du ruban métallique 2.

Pour la mise en oeuvre du tube, le ruban 2 est formé en pointe, tel que cela est illustré à la figure 3 et est passé entre les deux plaquettes 3/4. L'extrémité pointue 2a qui débouche de l'orifice de sortie 1d est saisie au moyen d'une pince et le ruban 2 est tiré manuellement jusqu'à ce que la filière donne au ruban la forme du tube.

Celui-ci peut être obtenu manuellement en continuant à exercer une traction sur le ruban métallique ou peut être enroulé mécaniquement autour d'un mandrin comme cela sera exposé plus loin.

Une des plaquettes,par exemple la plaquette 3, peut comporter une échancrure 3b réservée sur le bord rectiligne 3a, laquelle échancrure adopte par exemple la forme d'un Vé et est située au droit de l'axe longitudinal 1a. Cette échancrure permet le passage d'un fil métallique (non représenté) qui constitue une âme autour de laquelle s'enroule le ruban de métal.

Les deux plaquettes 3/4 ont pour fonction de guider le ruban 2 et de s'opposer à son vrillage lors de la traction dans le but d'obtenir la jointure des bords retournés du ruban de façon parfaitement rectiligne.

Au cours du déplacement du ruban 2 dans le conduit 1a, les bords latéraux 2c/2d du ruban guidés par la paroi de conduit sont roulés l'un vers l'autre pour venir se rejoindre en sortant par l'orifice de sortie 1d à la forme désirée du tube qui est communiquée par ledit orifice 1d.

Le bloc de filière 1 peut ne comporter qu'une seule plaquette et le ruban 2 est alors guidé par le seul bord rectiligne 3a de la plaquette 3.

Un autre mode d'exécution du bloc de filière selon l'invention est donné aux figures 4 et 5. Le bloc de filière 1 est semblable à celui qui vient d'être décrit en référence aux figures 1 et 2. Selon ce mode de réalisation, l'orifice de sortie 1g, qui débouche sur la face 1e est par exemple d'une section droite circulaire.

L'orifice d'entrée 1h, qui débouche sur la face 1b, est d'une section généralement elliptique de telle sorte que le conduit 1l est d'une forme générale tronconoïdale. L'orifice d'entrée 1h est telle que son grand axe 1h₁ est légèrement plus grand que la largeur du ruban métallique.

Le conduit 1l comporte un petit aileron 1m, par exemple de 6/10ème de millimètre d'épaisseur, lequel aileron s'étend par exemple sur une partie de la longueur du conduit 1l et fait saillie à l'intérieur de celui-ci. Ledit aileron prend naissance à la périphérie de l'orifice de sortie 1g, est d'une hauteur nulle au droit dudit orifice et s'étend vers l'intérieur parallèlement à l'axe du conduit en progressant en hauteur de telle sorte que son bord longitudinal 1m₁ est sensiblement perpendiculaire à la face 1g du bloc de filière. Cet aileron a pour fonction de guider les bords retournés du ruban métallique lors de la traction exercée sur le ruban dans le but d'obtenir la jointure desdits bords de façon parfaitement rectiligne.

L'angle formé par la paroi du conduit 1l et la face 1e où débouche l'orifice de sortie 1g est adouci pour éviter un arrachement de métal au cours de la traction exercée sur le ruban. L'orifice de sortie 1g comporte à cet effet un méplat 1g₁ par exemple d'une largeur de 8/10ème de millimètre et s'étendant sur la périphérie interne de l'orifice 1g.

Un autre mode de réalisation du bloc de filière est illustré aux figures 6 et 7. Le bloc de filière 1 est semblable à ceux qui viennent d'être décrits en référence aux figures 1, 2, 4 et 5. Selon cet autre mode d'exécution, l'orifice de sortie 1n, qui débouche sur la face 1e est par exemple d'une section droite rectangulaire. L'orifice d'entrée 1p est d'un contour arrondi de telle sorte que le conduit 1q est d'une forme générale tronconoïdale.

Celui-ci comporte un aileron 1r en tous points indentique à l'aileron 1m décrit en référence à la figure 4.

Le bloc comporte à l'intérieur du conduit 1q une tige de guidage 6 qui constitue une âme fixe coaxiale au conduit 1q et s'étendant environ sur la demi-longueur du bloc, laquelle âme 6 prolonge une tige de plus forte section 6a, fixée à une plaque-support rectangulaire 7, fixée au moyen de vis 8 par exemple au nombre de 2, vissées dans des trous taraudés réservés dans le bloc 1.La plaque-support 7 est appliquée sur la face 1b où débouche l'orifice d'entrée 1q. L'âme 6/6a est perpendiculaire à la plaquette 7 et est fixée à celle-ci au moyen de vis 9.

La plaquette 7 est fixée du côté de l'aileron 1r.

L'âme 6 est d'une section droite rectangulaire et est d'un contour externe parallèle au contour interne de l'orifice de sortie 1n du conduit. Un espace e d'une valeur sensiblement égale à l'épaisseur du ruban métallique est réservée entre l'âme 6 et l'orifice de sortie 1n pour permettre le passage du tube à la sortie du bloc de filière. L'âme 6 s'étend légèrement à l'extérieur de l'orifice 1n. Elle a pour fonction de calibrer parfaitement le tube. L'aileron 1r permet d'obtenir, comme cela a déjà été exposé précédemment, la jonction des bords du ruban de façon parfaitement rectiligne.

On se reporte maintenant aux figures 8, 9 et 10 du dessin qui illustrent un dispositif de filière 10 pour tirer en l'enroulant le tube issu du bloc de filière 1.

Ce dispositif de filière comporte un socle rectangulaire 11 sur lequel est monté à une extrémité un moto-réducteur ou un moto-réducteur-variateur 12 s'étendant à angle droit par rapport au socle 11 et débordant par rapport à celui-ci. De façon connue, le variateur comporte un organe de commande 13 avec un cadran 13a qui donne des indications qui permettent de faire l'étalonnage de la machine en fonction des tours réels de l'arbre de sortie du réducteur. Le moteur est relié, par un câble 14, à un boîtier de commande 15, lui-même relié au secteur par un autre câble 16.

L'arbre de sortie 12a du moto-réducteur 12 est creux et s'étend horizontalement et parallèlement aux bords longitudinaux 11a du socle 11.

En face de l'arbre de sortie 12a du réducteur, le socle 11 comporte une poupée fixe 17 dans laquelle est montée une pointe 18 qui est coaxiale audit arbre 12a du réducteur. La pointe 18 est montée réglable dans la poupée 17 dans un logement cylindrique horizontal 17a, qui traverse la poupée dans le sens longitudinal du socle 11. La pointe 18 prolonge un axe cylindrique 18a ayant le même diamètre que le logement cylindrique 17a de la poupée 17, lequel axe comporte un méplat 18a₁. Le réglage en position de la pointe 18 sur la poupée 17 est obtenu au moyen d'une vis de pression 19 vissée dans un trou taraudé réservé à la partie supérieure de la poupée 17.

Entre la poupée 17 et le réducteur 12, est diposé un mandrin amovible 20, lequel comporte, à une extrémité, un bout d'arbre 20a qui pénètre dans l'arbre creux 12a du réducteur, l'entraînement en rotation se faisant par l'intermédiaire d'un clavetage 21. De façon connue, l'arbre creux comporte une rainure longitudinale dans laquelle est engagée une clavette solidaire du bout d'arbre 20a du mandrin.

A son autre extrémité, le mandrin comporte un trou conique 20b dans lequel pénètre la pointe 18 de la poupée.

Le mandrin 20 est d'une forme extérieure qui est fonction des objets que l'on désire obtenir.

Pour la fabrication d'anneaux tubulaires circulaires, le mandrin 20 est cylindrique. Il est lisse dans le cas de la fabrication d'objets ayant une section droite carrée ou rectangulaire. Pour la fabrication d'anneaux d'une section droite circulaire, il comporte, à sa périphérie et sur sa quasi longueur, une gorge enroulée en hélice 20c à spires jointives dont la section correspond à la dimension externe du tube. Cette gorge permet d'obtenir un enroulement régulier du tube issu du bloc de filière 1.

A hauteur du mandrin 20 et parallèlement à celui-ci, le dispositif comporte un ensemble de deux coulisses 21/22, lesquelles sont horizontales et parallèles entre elles et sont encastrées dans deux pièces d'extrémités 23/24. Cet ensemble, qui adopte la forme d'un rectangle, est monté pivotant autour de deux arbres 25/26 horizontaux et coaxiaux, lesquels arbres sont engagés dans des trous 27 réservés dans les deux montants 28a/28b d'un support 28, en appui sur le socle 11. Ce support 28 se compose d'une plaque de base rectangulaire 28c aux extrémités de laquelle sont fixés lesdits montants 28a/28b, lesquels sont perpendiculaires à ladite plaque 28c.

Le support est monté déplaçable pour pouvoir être rapproché ou éloigné du mandrin 20. Pour ce faire, la plaque de base 28c comporte deux lumières 28d, situées du côté des montants 28a/28b et perpendiculairement aux bords longitudinaux de la plaque 28c. Le maintien en position du support 28 sur le socle 11 est obtenu par deux vis 29 passées à travers les lumières 28d et vissées dans des trous taraudés 11b, réservés dans le socle 11.

L'ensemble de coulisses 21/22 est réglable en hauteur pour pouvoir le positionner en fonction de la grosseur du mandrin 20. Ce réglage est rendu possible par plusieurs trous 27 répartis sur la hauteur des montants 28a/28b et dans lesquels sont passés les arbres 26/27.

Sur l'ensemble de coulisses 21/22 est monté à glissement un chariot 30, lequel est ainsi déplaçable horizontalement devant ledit mandrin 20. Ce chariot se compose d'une plaque-porte-filière 30a à laquelle sont fixées deux glissières 30b/30c au moyen de vis 31. Pour faciliter le glissement du chariot 30 sur les coulisses 21/22, les glissières sont du type à roulement linéaire.

La plaque-porte-filière 30a comporte un logement de section carrée 30a₁ destiné à recevoir le bloc de filière 1 qui est d'une section droite correspondante.

De sorte que le tube issu du bloc de filière 1 qui s'étend sensiblement perpendiculairement au bord 1e dudit bloc où débouche l'orifice de sortie puisse tangenter le mandrin, l'ensemble de coulisses 21/22 / chariot 30, est monté pivotant autour desdits arbres 26/27. Le positonnement en inclinaison du chariot 30 et de l'ensemble des coulisses 21/22 est obtenu par deux vis-butées 32/33 vissées dans des taraudages réservés à l'extrémité de deux pattes-supports 34/35, montées pivotantes dans un plan vertical autour de deux vis 36/37 vissées dans le montant 28b du support 28.

Pour caler en inclinaison l'ensemble de coulisses 21/22 et le chariot 30, on positionne d'abord les pattes-supports 34/35 en les faisant pivoter autour des vis 36/37 préablement desserrées de sorte à placer les vis-butées 32/33 de part et d'autre de l'axe de pivotement de l'ensemble de coulisses 21/22,on serre les vis 36/37 et on agit sur les vis-butées 32/33 jusqu'à caler à l'inclinaison voulue ledit ensemble de coulisses 21/22 porteur du chariot 30.

Le tube, d'abord formé par traction manuelle dans le bloc de filière 1, est fixé au mandrin 20 au moyen d'un taquet d'entraînement dont deux modes de réalisation sont donnés aux figures 13 et 14

Le mandrin 20 comporte à son extrémité située du côté du bout d'arbre 20a, une mortaise radiale 20d d'une section droite rectangulaire correspondant à celle du taquet. Celui-ci 38, dans le mode d'exécution de la figure 13, se présente sous la forme d'un petit parallélépipède rectangle et comporte un trou 38a, le traversant de part en part, et dans lequel est passé l'extrémité libre du tube. La fixation du tube au taquet 38 est obtenue au moyen d'une vis de pression 39.

Dans le mode d'exécution de la figure 14, le taquet 40,semblable au taquet 38, comporte un trou 40a le traversant de part en part dans lequel est passé le tube et un deuxième trou 40b, perpendiculaire et adjacent au trou 40a et dans lequel trou 40b est passée une vis de serrage 41, vissée dans un trou taraudé 20e pratiqué dans le fond de la mortaise 20d. Sous l'effet du serrage de la vis 41, le taquet est déplacé dans la mortaise 20d, ce qui a pour effet de bloquer le tube entre le taquet 40 et la périphérie du mandrin 20.

Le moto-réducteur est ensuite actionné pour entraîner le mandrin en rotation et le tube, issu de la filière 1, s'enroule autour du mandrin à spires jointives. Le montage libre sur glissière du chariot 30 permet l'enroulement du tube sur la longueur du mandrin 20.

Le bloc de filière 1 est maintenu engagé dans le logement 30a₁ du chariot sous l'effet de la traction exercée sur le tube.

On se reporte maintenant aux figures 11 et 12 du dessin qui illustrent un mandrin pour réaliser des objets ovales ou elliptiques.

Dans un mandrin cylindrique tel que celui 20 qui vient d'être décrit, aucun problème ne se pose lorsqu'il faut retirer du mandrin le tube enroulé à spires jointives. Si le mandrin est lisse, il suffit de faire glisser le tube enroulé sur le mandrin.

Si le mandrin comporte une gorge hélicoïdale, le retrait du tube est obtenue en "dévissant" l'enroulement de tube.

Par contre un problème existe lorsque le mandrin est d'une section droite elliptique ou ovale et que le tube s'enroule dans une gorge du fait que le tube enroulé ne peut être retiré si le mandrin est réalisé en une seule pièce.

Selon l'invention et pour réaliser des enroulements de tube d'un contour ovalisé ou elliptique, le mandrin 42 se compose d'un noyau par exemple cylindrique 42a comportant à une extrémité un bout d'arbre 42b engagé dans un alésage 42c et goupillé au moyen d'une goupille mécanique 43 engagée dans des trous 42d/42e s'étendant diamétralement au noyau 42a et au bout d'arbre 42b. A son autre extrémité, le noyau comporte un logement conique coaxial 42f. Le mandrin comporte encore deux demi-coquilles 42₁/42₂ d'un contour externe, par exemple sensiblement demi-elliptique et d'un contour interne sensiblement demi-cylindrique, de manière à s'adapter parfaitement sur le noyau cylindrique 42a. Les deux demi-coquilles sont en opposition de telle sorte que tel que cela est représenté à la figure 12, le mandrin est d'une section droite elliptique. Elles s'étendent sur la quasi longueur du noyau 42a et comportent, à leurs extrémités, des épaulements demi-annulaires d'un contour externe sensiblement demi-circulaires 42a₁/42₁b - 42₂a/42₂b. L'assemblage des deux demi-coquilles 42₁/42₂ sur le noyau 42a est réalisé au moyen d'une goupille 44, engagée libre dans un conduit cylindrique 42g, s'étendant diamétralement au noyau 42a et correspondant avec deux trous 42h/42j réservés dans les épaulements annulaires 42₁a/42₂a. Une bague 45, comportant un premier alésage 45a, d'un diamètre légèrement supérieur au diamètre du noyau 42a et un deuxième alésage concentrique 45b légèrement supérieur au diamètre externe des épaulements 42₁a/42₂a, a pour fonction de maintenir à la fois les deux demi-coquilles et de maintenir prisonnière la goupille 44.

La profondeur de l'alésage 45b est sensiblement égale à la longueur desdites épaulements.

Une deuxième bague 46, identique à la bague 45, vient en recouvrement des épaulements 42₁b/42₂b. Cette bague 46 comporte un alésage 46a d'un diamètre légèrement supérieur à celui du noyau 42a et un deuxième alésage concentrique 46b, légèrement supérieur au diamètre externe des épaulements 42_{1b}/42₂b.

La bague 46 est maintenue en position par une vis de pression 47, vissée dans un trou radial taraudé 46c et venant en appui sur le noyau 42a. De même, la bague 45 est maintenue par une vis 48 vissée dans un trou radial taraudé 45c et venant en appui sur le noyau 42a.

Les deux demi-coquilles 42₁/42₂ sont espacées l'une de l'autre d'une distance d₁ sensiblement égale à la largeur du tube, par exemple pour un tube cylindrique : son diamètre.

Elles comportent, à leur périphérie, un gorge hélicoïdale 42₁c/42₂c dans laquelle s'enroule le tube issu du bloc de filière 1.

Pour retirer l'enroulement du tube du mandrin 42, on desserre la vis 47 et on fait coulisser la bague 46 sur le noyau jusqu'à dégager les épaulements 42₁b/42₂b. On desserre ensuite la vis 48 et on fait coulisser l'autre bague 45 pour dégager les épaulements 42₁a/42₂a des demi-coquilles et on laisse s'échapper la goupille 44 qui tombe par gravité. On retire le noyau 42a en le faisant coulisser par rapport aux demi-coquilles 42₁/42₂. On rapproche ensuite lesdites demi-coquilles jusqu'à ce que leurs bords longitudinaux 42₁d/42₂d viennent au contact l'un de l'autre et on retire l'enroulement de tube.

Une des demi-coquilles 42₁ comporte une mortaise radiale 42₁d pour y disposer un des taquets d'entraînement 38/40 décrits en référence aux figures 13 et 14.

## Revendications

1. Dispositif de filière pour former du tube à partir d'un ruban métallique (2), comportant un bloc de filière (1) comprenant un conduit longitudinal (1a/11/1q) ayant un orifice d'entrée (1b/1h/1p) de plus grande section et un orifice de sortie (1d/1g/1n) de plus petite section et dont les génératrices convergent de l'orifice d'entrée vers l'orifice de sortie, dont le ruban (2) est passé à travers ledit conduit en vue de sa transformation en tube, lequel est issu dudit orifice de sortie (1d/1g/1n) à la forme de cet orifice et sous l'effet d'une traction exercée sur le ruban en cours de transformation, caractérisé en ce que ledit bloc de filière (1) comporte un aileron de guidage (1m/1r) s'étendant sur tout ou partie de la longueur du conduit (1a/111q) et faisant saillie à l'intérieur de celui-ci, lequel aileron (1m/1r) est parallèle à l'axe longitudinal dudit conduit et a pour fonction de guider les bords retournés du ruban métallique (2) lors de la traction en vue d'obtenir la jointure desdits bords de façon parfaitement rectiligne.

2. Dispositif de filière selon la revendication 1 dont ledit bloc (1) est d'une section droite polygonale et dont l'orifice d'entrée (1b/1h/1p) et l'orifice de sortie (1d/1g/1n) du conduit débouchent sur deux faces planes (1c/1e) parallèles entre elles et perpendiculaires à l'axe longitudinal dudit bloc caractérisé en ce que ledit aileron de guidage (1m) prend naissance à la périphérie de l'orifice de sortie du conduit (1g) est d'une hauteur nulle au droit de cet orifice et s'étend vers l'intérieur du conduit en progressant en hauteur, le bord longitudinal (1m₁) de l'aileron étant sensiblement perpendiculaire auxdites faces planes (1c/1e) du bloc ou débouchent lesdits orifices.

3. Dispositif selon l'une quelconque des revendications 1 ou 2 caractérisé en ce que le bloc de filière (1) comporte à l'intérieur du conduit (1q) une tige de guidage constituant une âme fixe (6) coaxiale au conduit (1q) et portée par une plaque-support (7) fixée à la partie (1b) du bloc où débouche l'orifice d'entrée (1p) du conduit laquelle âme (6) est d'une longueur au moins égale à la longueur du conduit (1q) et que son extrémité libre est d'un contour externe parallèle au contour interne dudit orifice de sortie (1n), un espace sensiblement égal à l'épaisseur du ruban métallique étant réservé entre l'âme et l'orifice de sortie (1n) du conduit (1q).

4. Dispositif de filière selon la revendication 3 caractérisé en ce que l'extrémité libre de ladite âme (6) dépasse l'orifice de sortie (1n) du conduit (1q).

5. Dispositif de filière selon l'une quelconque des revendications 3 et 4 caractérisé en ce que l'angle formé par la paroi du conduit (11) et la face (1e) où débouche l'orifice de sortie (1g) est adouci pour éviter tout arrachement de métal au cours de la traction exercée sur le ruban (2).

6. Dispositif de filière selon l'une quelconque des revendications 1 à 5 dont le bloc de filière (1) est monté de façon amovible sur un chariot (30) déplaçable horizontalement devant un mandrin horizontal (20) entraîné en rotation par des moyens moteurs et autour duquel mandrin (20) s'enroule le tube, issu du bloc (1e) où débouche l'orifice de sortie (1d/1g1n) du conduit, caractérisé en ce que ledit chariot (30) est monté pivotant autour d'un axe horizontal parallèle au mandrin (20) et comporte des moyens (32/33/34/35/36/37) pour le positionner en inclinaison de telle sorte que le tube issu du bloc de filière (1) tangente ledit mandrin (20).

7. Dispositif de filière selon la revendication 6 comportant un moto-réducteur ou un moto-réducteur-variateur (12) fixé à un socle (11) dont l'arbre de sortie (12a) du réducteur s'étend horizontalement, caractérisé en ce que ledit socle (11) comporte, en face de l'arbre de sortie (12a) du réducteur, une poupée fixe (17) comportant une pointe (18) coaxiale audit arbre de sortie (12a) du réducteur et en ce que le mandrin (20) est placé de façon amovible entre ledit réducteur (12) et ladite poupée (17) et est calé en rotation par une de ses extrémités sur l'arbre de sortie (12a) du réducteur et est supporté à son autre extrémité par ladite pointe (18) laquelle est montée déplaçable suivant son axe longitudinal dans un logement horizontal (17a) réservé dans ladite poupée (17), laquelle comporte des moyens (19) pour immobiliser la pointe (18) en position.

8. Dispositif de filière selon l'une quelconque des revendications 6 et 7, caractérisé en ce que ledit chariot (30) est porté par un support (79) monté réglable sur ledit socle (11) pour pouvoir être rapproché ou éloigné du mandrin (20) lequel support (28) comporte en outre des moyens (28d/29) pour l'immobiliser en position par rapport au mandrin (20).

9. Dispositif de filière selon l'une quelconque des revendications 6 à 8, caractérisé en ce que ledit support (28) se compose d'une plaque de base (28c) et de deux montants d'extrémités (28a/28b) perpendiculaires à ladite plaque (28c) et en ce que le chariot (30) se compose d'une plaque-porte-filière (30a) comportant deux glissières (30b/30c) qui coopèrent avec un ensemble de deux coulisses (21/22) parallèles entre elles et ancrées dans deux pièces d'extrémités (23/24) ledit ensemble de coulisses (21/22) étant monté pivotant autour de deux arbres horizontaux et coaxiaux (25/26) et portés par lesdits montants d'extrémités (28a/28b) du support (28).

10. Dispositif de filière selon la revendication 9, caractérisé en ce que ledit ensemble de coulisses (21/22) porte-chariot (30) est monté réglable en hauteur sur les deux montants (28a/28b) du support (28), lesquels montants comportent des trous (27) répartis sur leur hauteur et susceptibles de recevoir lesdits arbres (25/26) autour desquels pivote ledit ensemble de coulisses (21/22).

11. Dispositif de filière selon l'une quelconque des revendications 6 à 9, caractérisé en ce que les moyens pour positionner en inclinaison le chariot (30) et ledit ensemble de coulisses (21/22) consistent en deux vis-butées (32/33) vissées à l'extrémité de deux pattes supports (34/35) montées pivotantes dans les sens vertical sur l'un ou l'autre desdits montants (28a/28b) du support et immobilisables en position. lesquelles vis-butées (32/33) sont mises au contact de l'une ou l'autre des pièces d'extrémités (23/24) dans lesquelles sont ancrées les coulisses (21/22) et de part et d'autre de l'axe de pivotement dudit ensemble de coulisses (21/22).

12. Dispositif de filière selon l'une quelconque des revendications 6 à 11, pour réaliser des objets tubulaires d'un contour elliptique, caractérisé en ce que le mandrin (42) comporte un noyau central (42a) sur lequel sont rapportées deux demi-coquilles (42₁/42₂) d'un contour externe demi-elliptique et des moyens (44/45/46/47) pour assembler les demi-coquilles (42₁/42₂) et le noyau (42a), lesquelles demi-coquilles (42₁/42₂) en place sur ledit noyau (42a) sont espacées l'une de l'autre d'une distance (d1) sensiblement égale à la largeur du tube, de telle sorte qu'après l'enlèvement du noyau (42a), on puisse dégager du mandrin le tube enroulé en ellipse.

13. Dispositif selon la revendication 12 caractérisé en que le mandrin (42) comporte à sa périphérie une gorge (42_{1c}/42_{2c}) réservée sur lesdites semi-coquilles (42₁-42₂) enroulée en hélice à spires jointives et sur la longueur du mandrin dont la section droite de la gorge (42_{1c}/42_{2c}) correspond à celle du tube issu de la filière (1).

14. Dispositif de filière selon l'une quelconque des revendications 6 ou 12 ou 13, caractérisé en ce que le mandrin (20/42) comporte à l'une de ses extrémités une mortaise radiale (20d/42_{1d}) débouchant à sa périphérie et destinée à recevoir un taquet (38/40) d'entraînement du tube issu du bloc de filière (1), lequel taquet (38/40) comporte un trou (38a/40a) dans lequel est passé le tube et des moyens (39/41) pour fixer le tube au taquet (38/40).

## Claims

1. Die device for forming tube from a metal band (2), which comprises a die block (1) comprising a longitudinal conduit (1a/11/1q) having an inlet orifice (1b/1h/1p) of larger section and an outlet orifice (1d/1g/1n) of smaller section and of which the generatrices converge from the inlet orifice towards the outlet orifice of which the band (2) is passed through said conduit with a view to being transformed into tube, which tube issues from said outlet orifice (1d,1g,1n) with the shape of said orifice and under the effect of a traction exerted on the band during transformation thereof, characterized in that said die block (1) comprises a guide fin (1m/1r) extending over all or part of the length of the conduit (1a/111q) and projecting thereinside, which fin (1m/1r) is parallel to the longitudinal axis of said conduit and having the function of guiding the turned up edges of the metal band (2) during the traction with a view to obtaining a perfectly rectilinear join of said edges.

2. Die device according to claim 1, of which said block (1) is of polygonal cross-section and of which the inlet orifice (1b/1h/1p) and the outlet orifice (1d/1g/1n) of the conduit open out on two plane faces (1c/1e) parallel to each other and perpendicular to the longitudinal axis of said block, characterized in that said guide fin (1m) starts at the periphery of the outlet orifice of the conduit (1g), is of zero height at the level of said orifice, and extends inside the conduit while progressing in height, the longitudinal edge (1m₁) of said fin being substantially perpendicular to said plane faces (1c/1e) of the block where said orifices open out.

3. Device according to any one of claims 1 or 2, characterized in that the die block (1) comprises, inside the conduit (1q), a guide rod constituting a fixed core (6), coaxial to the conduit (1q) and borne by a support plate (7) fixed to that part (1b) of the block where the inlet orifice (1p) of the conduit opens out, which core (6) has an outer contour parallel to the inner contour of said outlet orifice (1n), a space substantially equal to the thickness of the metal band being provided between the core and the outlet orifice (1n) of the conduit (1q).

4. Die device according to claim 3, characterized in that the free end of said core (6) extends slightly outside the outlet orifice (1n) of the conduit (1q).

5. Die device according to any one of claims 3 and 4, characterized in that the angle formed by the wall of the conduit (11) and the face (1e) where the outlet orifice (1g) opens out is softened in order to avoid any tear of metal during the traction exerted on the band (2).

6. Die device according to any one of claims 1 to 5, of which the die block (1) is removably mounted on a carriage (30) movable horizontally in front of a horizontal mandrel (20) driven in rotation by drive means and about which mandrel (20) is wound the tube, issuing from the block (1e) where the outlet orifice (1d/1g/1n) of the conduit opens out, characterized in that said carriage (30) is mounted to pivot about a horizontal axis parallel to the mandrel (20) and comprises means (32/33/34135/36/37) for positioning it in inclination, so that the tube issuing from the die block (1) is tangential to said mandrel (20).

7. Die device according to claim 6, comprising a reduction gear motor or reduction gear motor/variable speed drive unit (12) fixed to a rectangular base (11) of which the driven shaft (12a) of the reduction gear extends horizontally, characterized in that said base (11) comprises, opposite the driven shaft (12a) of the reduction gear, a fixed headstock (17) comprising a tip (18) coaxial to said driven shaft (12a) Of the reduction gear and in that the mandrel (20) is removably placed between said reduction gear (12) and said headstock (17) and is fixed in rotation by one of its ends on the driven shaft (12a) of the reduction gear and is supported at its other end by said tip (18), which is mounted to move along its longitudinal axis in a horizontal housing (17a) provided in said headstock (17), which comprises means (19) for immobilizing the tip (18) in position.

8. Die device according to any one of claims 6 and 7, characterized in that said carriage (30) is borne by a support (29) mounted adjustably on said base (11) so as to be moved towards or away from the mandrel (20) which support further comprises means (28d/29) for immobilizing it in position with respect to the mandrel (20).

9. Die device according to any one of claims 6 to 8, characterized in that said support (28) is composed of a base plate (28c) and of two end uprights (28a/28b) perpendicular to said plate (28c) and in that the carriage (20) is composed of a die-holder plate (30a) comprising two sliding elements (30b/30c) which cooperate with an assembly of two slide rails (21/22) parallel to each other and anchored in two end pieces (23/24), said slide rail assembly (21/22) being mounted to pivot about two horizontal, coaxial shafts (25/26) borne by said end uprights (28a/28b) of the support (28).

10. Die device according to claim 9, characterized in that said carriage-holder (30) slide (21/22) assembly is mounted to be adjustable in height on the two uprights (28a/28b) of the support (28), which uprights comprise holes (27) distributed over their height and, capable of receiving said shafts (25/26) about which said slide rail assembly (21/22) pivots.

11. Die device according to any one of claims 6 to 9, characterized in that the means for positioning the carriage (30) and said slide assembly (21/22) in inclination consist in two stop screws (32/33) screwed at the end of two support tabs (34/35) mounted to pivot in the vertical direction on one or the other of said uprights (28a/28b) of the support and adapted to be immobilized in position, which stop screws (32/33) are placed in contact with one or the other of the end pieces (23/24) in which the slide rails (21/22) are anchored and on either side of the pivot axis of said slide assembly (21/22).

12. Die device according to any one of claims 6 to 11 for making tubular objects with an elliptic contour, characterized in that the mandrel (42) comprises a central core (42a) on which are added two half-shells (42₁/42₂) with semi-elliptic outer contour and means (44/45/46/47) for assembling the half-shells (42₁/42₂) and the core (42a), which half-shells (42₁/42₂), in place on said core (42a), are spaced apart from each other by a distance (d1) substantially equal to the width of the tube, so that, after removal of the core (42a), the elliptically wound tube may be removed from the mandrel.

13. Die device according to claim 12, characterized in that the mandrel (42) comprises, on its periphery, a groove (42_{1c}/42_{2c}) provided on said half-shells (42₁-42₂) helically wound with contiguous turns and over the length of the mandrel, of which the cross-section of the groove (42_{1c}/42_{2c}) corresponds to that of the tube issuing from the die (1).

14. Die device according to any one of claims 6 or 12 or 13, characterized in that the mandrel (20/42) comprises at one of its ends a radial mortise (20d/42₁d) opening on its periphery and adapted to receive a catch (38/40) for driving the tube issuing from the die block (1), which catch (38/40) comprises a hole (38a/40a) in which the tube is passed and means (39/41) for fixing the tube to the catch (38/40).

## Patentansprüche

1. Ziehvorrichtung zur Bildung von Rohr aus einem Metallband (2), umfassend einen Ziehblock (1), der einen Längskanal (1a/11/1q) mit einer Eingangsöffnung (1b/1h/1p) von größerem Querschnitt und eine Ausgangsöffnung (1d/1g/1n) von kleinerem Querschnitt aufweist und dessen Erzeugende von der Eingangsöffnung zur Ausgangsöffnung konvergieren, wobei das Band (2) zwecks Verformung in ein Rohr durch den Kanal geleitet wird, welches Rohr aus der Ausgangsöffnung (1d/1g/1n) in der Form dieser Öffnung und unter der Wirkung eines während der Verformung auf das Band ausgeübten Zugs ausgebracht wird, dadurch gekennzeichnet, daß der Ziehblock (1) eine sich über die gesamte oder einen Teil der Länge des Kanals (1a/111q) erstreckende und in das Innere desselben abstehende Führungsflosse (1m/1r) aufweist, welche Flosse (1m/1r) parallel zur Längsachse des Kanals steht und deren Aufgabe in der Führung der umgeschlagenen Ränder des Metallbandes (2) während des Zuges zwecks Schaffung einer vollkommen geradlinigen Verbindung dieser Ränder liegt.

2. Ziehvorrichtung nach Anspruch 1, bei welcher der Block (1) polygonalen Querschnitt hat und bei welcher die Eingangsöffnung (1b/1h/1p) und die Ausgangsöffnung (1d/1g/1n) des Kanals in zwei zueinander paralelle und zur Längsachse des Blocks senkrechte plane Flächen (1c/1d) münden, dadurch gekennzeichnet, daß die Führungsflosse (1m) am Umfang der Ausgangsöffnung des Kanals (1g) beginnt, an der Stelle dieser Öffnung eine Höhe Null aufweist und sich mit zunehmender Höhe in das Innere des Kanals erstreckt, wobei der Längsrand (1m₁) der Flosse im wesentlichen senkrecht zu den planen Flächen (1c/1e) des Blocks, in welche die Öffnungen münden, steht.

3. Vorrichtung nach einem der Ansprüche 1 oder 2, dadurch gekennzeichnet, daß der Ziehblock (1) im Inneren des Kanals (1q) eine Führungsstange umfaßt, welche einen zum Kanal (1q) koaxialen und von einer an dem Teil (1b) des Blocks, in den die Eingangsöffnung (1p) des Kanals mündet, befestigten Trägerplatte (7) gehalterten fixen Mittelsteg (6) bildet, welcher Mittelsteg (6) eine Länge mindestens gleich der Länge des Kanals (1q) aufweist, und daß sein freies Ende eine zur Innenkontur der Ausgangsöffnung (1n) parallele Außenkontur aufweist, wobei ein im wesentlichen der Dicke des Metallbandes entsprechender Raum zwischen dem Mittelsteg und der Ausgangsöffnung (1n) des Kanals (1q) freigelassen ist.

4. Ziehvorrichtung nach Anspruch 3, dadurch gekennzeichnet, daß das freie Ende des Mittelstegs (6) über die Ausgangsöffnung (1n) des Kanals (1q) hinausgeht.

5. Ziehvorrichtung nach einem der Ansprüche 3 und 4, dadurch gekennzeichnet, daß der von der Kanalwand (11) und der Fläche (1e), in die die Ausgangsöffnung (1g) mündet, eingeschlossene Winkel zwecks Vermeidung jeglicher Metallablösung während des auf das Band (2) ausgeübten Zugs abgerundet ist.

6. Ziehvorrichtung nach einem der Ansprüche 1 bis 5, bei welcher der Ziehblock (1) abnehmbar auf einem Schlitten (30) montiert ist, welcher vor einer durch Antriebsmittel in Rotation versetzten horizontalen Kernstange (20) horizontal verschiebbar ist, um welche Kernstange (20) sich das vom Block (1e) dort, wo die Ausgangsöffnung (1d/1g/1n) des Kanals mündet, ausgebrachte Rohr aufrollt, dadurch gekennzeichnet, daß der Schlitten (30) schwenkbar um eine zur Kernstange (20) parallele Horizontalachse gelagert ist und Mittel (32/33/34/35/36/37) zum Positionieren desselben in geneigte Lage derart umfaßt, daß das vom Ziehblock ausgebrachte Rohr die Kernstange (20) berührt.

7. Ziehvorrichtung nach Anspruch 6 mit einem auf einem Sockel (11) montierten Getriebemotor oder Getriebedrehzahlvariator (12), bei welcher sich die Abtriebswelle (12a) des Untersetzungsgetriebes horizontal erstreckt, dadurch gekennzeichnet, daß der Sockel (11) gegenüber der Abtriebswelle (12a) des Untersetzungsgetriebes einen fixen Spindelkasten (17) mit einer zur Abtriebswelle (12a) des Untersetzungsgetriebes koaxialen Spitze (18) umfaßt, und daß die Kernstange (20) abnehmbar zwischen dem Untersetzungsgetriebe (12) und dem Spindelkasten angeordnet und mit einem ihrer Enden auf der Abtriebswelle (12a) des Untersetzungsgetriebes rotationsbeweglich aufgesteckt und mit ihrem anderen Ende über die Spitze (18) abgestützt ist, die in einer im Spindelkasten (17) vorgesehenen horizontalen Aufnahme (17a) entlang ihrer Längsachse verschiebbar gelagert ist, welcher Mittel (19) zum Immobilisieren der Spitze (18) in ihrer Lage umfaßt.

8. Ziehvorrichtung nach einem der Ansprüche 6 und 7, dadurch gekennzeichnet, daß der Schlitten (30) auf einem Träger (28) gelagert ist, welcher zwecks Hinbewegens zur bzw. Wegbewegens von der Kernstange (20) verstellbar am Sockel (11) gelagert ist und weiters Mittel (28d/29) zum Immobilisieren in seiner Position gegenüber der Kernstange (20) umfaßt.

9. Ziehvorrichtung nach einem der Ansprüche 6 bis 8, dadurch gekennzeichnet, daß der Träger (28) durch eine Basisplatte (28c) und zwei senkrecht zur Platte (28c) stehende Endstreben (28a, 28b) gebildet ist, und daß der Schlitten (30) durch eine Ziehträgerplatte (30a) mit zwei Führungen (30b/30c) gebildet ist, die mit einer Gruppe von zwei zueinander parallelen und in zwei Endstücken (23/24) verankerten Kulissen (21/22) zusammenwirken, welche Gruppe von Kulissen (21/22) um zwei horizontale und koaxiale Achsen (25/26), die an den Endstreben (28a/28b) des Trägers (28) vorgesehen sind, schwenkbar gelagert ist.

10. Ziehvorrichtung nach Anspruch 9, dadurch gekennzeichnet, daß die Gruppe von Kulissen (21/22) als Träger des Schlittens (30) höhenverstellbar auf zwei Streben (28a/28b) des Trägers (28) gelagert ist, welche Streben über ihrer Höhe verteilte Löcher (27) zum Aufnehmen der Achsen (25/26), um welche die Gruppe von Kulisssen (21/22) schwenkbar ist, aufweisen.

11. Ziehvorrichtung nach einem der Ansprüche 6 bis 9, dadurch gekennzeichnet, daß die Mittel zum Positionieren des Schlittens (30) und der Gruppe von Kulissen (21/22) in geneigte Lage aus zwei Anschlagschrauben (32/33) bestehen, die am Ende von zwei Tragpratzen (34/35) aufgeschraubt sind, welche in vertikaler Richtung schwenkbar auf der einen bzw. der anderen Strebe (28a/28b) des Trägers gelagert und in ihrer Position immobilisierbar sind, welche Anschlagschrauben (32/33) mit dem jeweiligen der Endstücke (23/24), in denen die Kulissen (21/22) verankert sind, und beiderseits der Schwenkachse der Gruppe von Kulissen (21/22) in Kontakt gebracht sind.

12. Ziehvorrichtung nach einem der Ansprüche 6 bis 11 zur Herstellung von rohrförmigen Gegenständen mit elliptischer Kontur, dadurch gekennzeichnet, daß die Kernstange (42) einen zentralen Kern (42a) umfaßt, auf dem zwei Halbschalen (42₁/42₂) mit halbelliptischer Außenkontur und Mitteln (44/45/46/47) zum Aneinanderfügen der beiden Halbschalen (42₁/42₂) und des Kerns (42a) aufgesetzt sind, welche Halbschalen (42₁/42₂) in Lage auf dem Kern (42a) in einem Abstand (d1) voneinander angeordnet sind, der im wesentlichen gleich der Rohrbreite ist, sodaß nach Entfernung des Kerns (42a) die Ausbringung des ellipsenförmig gewickelten Rohres von der Kernstange möglich ist.

13. Vorrichtung nach Anspruch 12, dadurch gekennzeichnet, daß die Kernstange (42) an ihrem Umfang eine Nut (42_{1c}/42_{2c}) aufweist, die auf den Halbschalen (42₁/42₂) vorgesehen und schraubenförmig mit nebeneinanderliegenden Windungen über die Länge der Kernstange gewickelt ist, wobei der Querschnitt der Nut (42_{1c}/42_{2c}) jenem des aus der Ziehvorrichtung (1) ausgebrachten Rohres entspricht.

14. Ziehvorrichtung nach einem der Ansprüche 6 oder 12 oder 13, dadurch gekennzeichnet, daß die Kernstange (20/42) an einem ihrer Enden eine in ihren Umfang mündende radiale Ausnehmung (20d/42_{1d}) zur Aufnahme eines Mitnehmers (38/40) zum Mitnehmen des vom Ziehblock (1) ausgebrachten Rohres aufweist, welcher Mitnehmer (38/40) ein Loch (38a/40a), in welches das Rohr gelangt, und Mittel (39/41) zum Fixieren des Rohres am Mitnehmer (38/40) aufweist.
